# FASCICULE DE BREVET EUROPEEN

(11) **EP 0 363 247 B1**
(45) Date de publication et mention de la délivrance du brevet: **23.06.1993**
(21) Numéro de dépôt: 89402601.2
(22) Date de dépôt: 22.09.1989
(51) Int. Cl.: C21B 5/00

(54) **Dispositif pour la mise à poste et le retrait d'une torche à plasma sur un appareil fonctionnant sous pression et température interdisant une intervention directe**
Vorrichtung zum Anbringen und Entfernen eines Plasmabrenners in einen Apparat, der unter einem solchen Druck und einer solchen Temperatur arbeitet, dass direktes Arbeiten unmöglich ist
Apparatus for positioning and withdrawing a plasma arc torch in an installation working at such a pressure and temperature that a direct intervention is impossible

(30) Priorité: 03.10.1988 FR 8812898
(43) Date de publication de la demande: 11.04.1990
(73) Titulaire: AEROSPATIALE Société Nationale Industrielle, 75781 Paris Cédex 16 (FR)
(72) Inventeur: Feuillerat, Jean, F-33000 Bordeaux (FR); Jouanno, Jean, F-33200 Bordeaux Cauderan (FR); Valy, Yves Hervé Guillaume, F-33160 Saint-Médard-en-Jalles (FR)
(74) Mandataire: Barnay, André François

(56) Documents cités:
- GB-A- 2 166 029
- GB-A- 2 167 843
- US-A- 2 924 269
- US-A- 3 749 803
- US-A- 4 477 248

## Description

La présente invention concerne d'une façon générale l'utilisation des torches à plasma sur des installations, ou appareils fonctionnant dans des conditions de température et de pression élevées interdisant toute intervention directe pour la mise à poste ou le retrait de la torche, et elle est plus particulièrement relative à un dispositif pour la manipulation d'une torche à plasma à arc non transféré sur un tel appareil.

On connaît un procédé, décrit dans la demande de brevet français FR-A-2.637.443 relative à un procédé et dispositif pour la mise à poste et le retrait d'une torche à plasma sur un appareil fonctionnant dans des conditions de pression et de température interdisant une intervention directe.

Suivant ce procédé, on réalise en amont d'une vanne fermant une manchette de raccordement de la torche, un volume étanche susceptible de varier, et on équilibre la pression régnant dans ce volume avec celle régnant en aval de la vanne, avant d'ouvrir celle-ci pour mettre à poste le nez de la torche.

On connait également du document GB-A-2.167.843 un dispositif du type défini au préambule de la revendication principale dans lequel un joint d'étanchéité circulaire est intercalé entre la paroi interne de la manchette et le nez de la torche qu'il entoure, le nez de la torche étant en aval de la vanne et le joint fixe restant en position amont en position active de la torche.

Le but de la présente invention est de fournir un mode de réalisation d'un dispositif du type décrit dans ce document pour la mise en oeuvre du procédé décrit et représenté dans le document FR-A-2.637.443 et qui permet notamment de réaliser un volume étanche dans la manchette sans que le nez de la torche ne bute sur la vanne fermée.

Elle a pour objet à cet effet un dispositif pour la mise à poste en position active d'une torche à plasma à arc non transféré sur une manchette comportant une vanne de fermeture et reliée à un appareil fonctionnant dans des conditions de pression et de température élevées, sans modification de ces conditions, ainsi que son retrait, et du type comprenant au moins un joint d'étanchéité circulaire intercalé entre la paroi interne de la manchette et le nez de la torche et entourant celui-ci, caractérisé en ce qu'il comprend en combinaison des moyens pour équilibrer les pressions de part et d'autre de la vanne et des moyens pour refroidir le joint et caractérisé en ce que les dimensions du dispositif sont telles que la longueur totale L1 de la manchette est égale à la longueur du nez, L1 est supérieure à deux fois la distance L2 entre le nez de la torche en position active et le plan amont de la vanne et la distance L3 entre le plan amont du joint et le nez de la torche est inférieure à L1 - L2.

Suivant une autre caractéristique de l'invention, les moyens pour équilibrer les pressions de part et d'autre de la vanne comprennent un tuyau de mise en communication contournant la vanne, et un robinet intercalé sur ce tuyau.

Suivant un mode de réalisation de l'invention ledit joint est monté sur le nez de la torche, dans une gorge périphérique.

Suivant une variante, ledit joint est monté dans une gorge périphérique d'un berceau circulaire ajusté autour du nez de la torche.

D'une façon avantageuse, ledit berceau est formé de deux parties réunies axialement et délimitant ensemble ladite gorge.

Dans un autre mode de réalisation ledit berceau est ajusté dans une gorge ménagée dans la surface externe du nez de la torche.

Dans une autre variante ledit joint est disposé dans une gorge ménagée dans la surface interne de la manchette.

De préférence ledit joint est un joint métallique de section en forme de C ou un joint auto-élastique de section en U.

Dans un exemple, les moyens de refroidissement du joint comprennent un circuit de circulation d'un fluide de refroidissement.

Avantageusement, ledit circuit est celui qui assure le refroidissement du nez de la torche.

Dans un autre exemple, ledit circuit est constitué par une chemise entourant la manchette au moins au niveau du joint.

La description qui va suivre, en regard des dessins annexés à titre d'exemples non limitatifs, permettra de bien comprendre comment l'invention peut être mise en pratique.

Les figures 1, 2 et 3 sont des vues schématiques en coupe montrant les phases de la mise en place d'une torche à plasma à arc non transféré, dans un premier mode de réalisation du dispositif suivant l'invention.

Les figures 4 à 7 sont des vues partielles en coupe de variantes de montage d'un joint suivant le mode de réalisation des figures 1 à 3.

La figure 8 est une vue en coupe d'un autre mode de réalisation de l'invention.

En se référant aux figures 1 à 3, la référence 1 désigne un busillon d'un appareil, par exemple un haut fourneau, sur lequel on utilise une torche à plasma 4 du type à arc non transféré, ayant un nez 12 engagé dans une extrémité d'une manchette 3 fixée par son extrémité opposée au busillon 1, et fermée par une vanne 5.

La manchette 3 comporte une collerette 7 présentant un chanfrein 8 adapté pour coopérer avec une surface tronconique 9 de centrage prévue autour du nez 12 de la torche 4.

Une tige de guidage 10 est fixée sur la collerette 7 de la manchette et s'étend à travers un trou prévu dans une bride 11 de la torche afin de guider celle-ci vers la manchette 3.

Un joint torique 2 est monté sur le nez 12, qu'il entoure, d'une façon qui sera décrite plus en détail dans la suite.

Un tuyau 6 relie le côté amont de la vanne 5 à son côté aval, le côté d'introduction de la torche dans la manchette étant considéré comme le côté amont par opposition à l'extrémité de la manchette du côté busillon où règnent les conditions de pression et de température élevées de fonctionnement de l'appareil.

Un robinet 13 est intercalé dans le tuyau 6 pour commander la mise en communication des côtés amont et aval de la vanne. De préférence le robinet 13 est protégé contre un échauffement par exemple par un serpentin 26 dans lequel circule un liquide de refroidissement.

La figure 1 montre la torche 4 en position avant sa mise à poste et son entrée en action, la vanne 5 étant fermée et soumise sur sa face aval à la pression de l'appareil, le robinet 13 étant fermé.

La figure 2 montre le nez 12 de la vanne engagé dans la manchette 3, le robinet 13 et la vanne 5 étant toujours fermés.

Dans cette position le joint 2 est en contact d'étanchéité avec la surface interne de la manchette 3 et le nez 12 de la torche délimite avec le joint 2, la manchette 3 et la vanne 5 un volume étanche qui est variable en fonction de la position du nez 12.

On ouvre alors le robinet 13 afin d'amener ce volume en amont de la vanne 5 à la même pression que celle règnant en aval.

Il devient alors possible d'ouvrir la vanne 5, dont l'ouverture est jusqu'alors difficile en raison des conditions de Δ P, et on fait avancer la torche en position d'utilisation, comme représenté à la figure 3.

On voit, en considérant les figures 2 et 3 que le dispositif ne peut fonctionner qu'à la condition de respecter certains impératifs de dimensions, qui sont les suivants :
- si L1 est la longueur totale de la manchette 3 et est égal à la longueur du nez 12,
- si L2 est la distance entre le nez 12 de la torche en position active et le plan amont de la vanne 5,
- si L3 est la distance entre le plan amont du joint et le nez 12,

on doit avoir L1 > L2 afin que le joint soit situé en amont de la vanne lorsque la torche est en position active, et L3 < L1 - L2 afin de réaliser un volume étanche dans la manchette sans que le nez 12 bute sur la vanne 5 fermée (figures 2 et 3), et enfin L1 > L2 x 2.

On décrira maintenant plus en détail différents agencements possibles pour le montage du joint d'étanchéité 2 sur le nez 12 de la torche, en se référant aux figures 4 à 7 dans lesquelles les parties identiques sont désignées par les mêmes références.

Suivant l'exemple de la vue partielle de la figure 4, la référence 3 désigne la paroi de la manchette, et la référence 12 désigne dans son ensemble le nez de la torche.

Le nez 12 est formé en deux parties 14, 15 amont et aval respectivement ajustées ensemble par exemple au moyen de filetages 16 et qui sont conformées de manière à ménager entre elles une gorge périphérique 17 formant un logement pour le joint 2.

Comme connu en soi le nez 12 comporte intérieurement un circuit de refroidissement dans lequel circule un fluide de refroidissement désigné par la référence 18 et l'étanchéité de ce circuit est assurée par un joint 19 entre les parties 14 et 15.

D'une façon avantageuse, le joint 2 est en métal, de section en C. Grâce à cet agencement le joint 2 est efficacement refroidi par le circuit de refroidissement du nez de la torche.

Suivant l'exemple de la vue partielle de la figure 5, l'agencement est identique à celui de la figure 4, à l'exception du joint 20, qui est du type dit auto-élastique de section en U comportant une âme en métal et un revêtement en élastomère et dont les ailes sont en contact avec les pièces entre lesquelles il assure l'étanchéité.

Suivant l'exemple de la figure 6, le joint d'étanchéité 2 est disposé dans un logement 17 délimité par deux éléments annulaires 24, 25 fixés autour du nez 12 par tout moyen approprié, laissant ainsi subsister un intervalle entre le nez de la torche et la manchette. Cet agencement assure également un bon transfert thermique entre le nez et le joint, et par conséquent un bon refroidissement de celui-ci.

L'agencement de la figure 7 est analogue au précédent, mais les éléments 24, 25 soutenant le joint 2 sont montés dans une gorge 27 délimitée entre les parties 14 et 15 du nez 12.

Cet agencement assure aux éléments 24 et 25 une plus grande surface de contact avec le nez 12, améliorant encore le transfert thermique.

On a représenté à la figure 8 une variante dans laquelle le joint 22 est monté dans une gorge 21 ménagée dans la surface interne de la manchette 33.

Dans cet exemple, le joint 22 doit être refroidi à travers la manchette au moyen d'une chemise 23 entourant celle-ci et dans laquelle on fait circuler un fluide de refroidissement.

Bien que ce dispositif permette également la mise en oeuvre du procédé précité, l'entretien ou le changement du joint sont difficiles et ils nécessitent une modification de la manchette pour refroidir le joint. Pour ces raisons les solutions des exemples selon les figures 1 à 7 sont préférables du fait de la facilité d'accès au joint, qui permet son remplacement rapide, à chaque utilisation de la torche si on le désire.

## Revendications

1. Dispositif pour la mise à poste en position active d'une torche à plasma à arc non transféré sur une manchette comportant une vanne de fermeture et reliée à un appareil fonctionnant dans des conditions de pression et de température élevées, sans modification de ces conditions, ainsi que son retrait, et du type comprenant au moins un joint d'étanchéité circulaire (2, 20, 22) intercalé entre la paroi interne de la manchette (3, 33) et le nez (12) de la torche (4) et entourant celui-ci, caractérisé en ce qu'il comprend des moyens (6, 13) pour équilibrer les pressions de part et d'autre de la vanne (5) et des moyens (18, 23) pour refroidir le joint, et en ce que les dimensions du dispositif sont telles que la longueur totale L1 de la manchette (13) est égale à la longueur du nez (12), L1 est supérieur à deux fois la distance L2 entre le nez (12) de la torche en position active et le plan amont de la vanne (5) et la distance L3 entre le plan amont du joint et le nez (12) de la torche est inférieure à L1 - L2.

2. Dispositif suivant la revendication 1, caractérisé en ce que lesdits moyens pour équilibrer les pressions de part et d'autre de la vanne comprennent un tuyau (6) de mise en communication contournant la vanne (5), et un robinet (13) intercalé sur ce tuyau et reliant le côté amont de la vanne (5) à son côté aval.

3. Dispositif suivant la revendication 1, caractérisé en ce que ledit joint (2, 20) est monté sur le nez (12) de la torche (4), dans une gorge périphérique (17).

4. Dispositif suivant la revendication 3, caractérisé en ce que ledit joint (2) est monté dans une gorge périphérique (17) d'un berceau circulaire (24, 25) ajusté autour du nez (12) de la torche (4).

5. Dispositif suivant la revendication 4, caractérisé en ce que ledit berceau est formé de deux parties (24, 25) réunies axialement et délimitant ensemble ladite gorge (17).

6. Dispositif suivant la revendication 5, caractérisé en ce que ledit berceau (24, 25) est ajusté dans une gorge (27) ménagée dans la surface externe du nez (12) de la torche (4).

7. Dispositif suivant la revendication 1, caractérisé en ce que ledit joint (22) est disposé dans une gorge (21) ménagée dans la surface interne de la manchette (3).

8. Dispositif suivant l'une quelconque des revendications 2 à 6, caractérisé en ce que ledit joint est un joint métallique (2) de section en forme de C ou un joint auto-élastique (20) de section en U.

9. Dispositif suivant l'une quelconque des revendications 2 à 6, caractérisé en ce que les moyens de refroidissaient du joint (2, 20) comprennent un circuit (18) de circulation d'un fluide de refroidissement qui est celui assurant le refroidissement du nez (12) de la torche.

10. Dispositif suivant la revendication 7, caractérisé en ce que les moyens de refroidissement du joint (22) comprennent une chemise (23) entourant la manchette (3) et dans laquelle circule un fluide de refroidissement.

## Patentansprüche

1. Vorrichtung für die Instellungbringung eines Plasmalichtbogenbrenners ohne Überschlag in aktive Position auf einem einen Sperrschieber enthaltenden und mit einer Anlage, die unter erhöhten Druck- und Temperaturbedingungen funktioniert, verbundenen Stutzen ohne Änderung dieser Bedingungen, sowie für dessen Rückzug, und des Typs, der mindestens eine zwischen Innenwand des Stutzens (3, 33) und Kopf (12) des Brenners (4) und den Kopf umgebende Runddichtung (2, 20, 22) enthält, **dadurch gekennzeichnet**, **daß** sie Einrichtungen (6, 13) für den Ausgleich der Drücke auf beiden Seiten des Schiebers (5), und Einrichtungen (18, 23) zur Kühlung der Dichtung enthält, **und dadurch**, **daß** die Maße der Vorrichtung derart sind, daß die Gesamtlänge L1 des Stutzens (13) der Länge des Kopfes (12) gleichkommt, L1 größer ist als der doppelte bestand L2 zwischen dem Kopf (12) des Brenners in aktiver Stellung und der Ebene vor dem Schieber (5), und der Abstand L3 zwischen der Ebene vor der Dichtung und dem Kopf (12) des Brenners geringer ist als L1 - L2.

2. Vorrichtung nach Anspruch 1, **dadurch gekennzeichnet**, **daß** die Einrichtungen für den Ausgleich der Drücke auf beiden Seiten des Schiebers ein den Schieber (5) umführendes Verbindungsrohr (6), und einen in das Rohr geschalteten und die Seite vor dem Schieber (5) mit der Seite nach dem Schieber verbindenden Hahn (13) enthalten.

3. Vorrichtung nach Anspruch 1, **dadurch gekennzeichnet, daß** die Dichtung (2, 22) auf dem Kopf (12) des Brenners (4) in einer peripheren Vertiefung (17) montiert ist.

4. Vorrichtung nach Anspruch 3, **dadurch gekennzeichnet, daß** die Dichtung (2) in einer peripheren Vertiefung (17) eines um den Kopf (12) des Brenners (4) angeordneten Rundsattels (24, 25) montiert ist.

5. Vorrichtung nach Anspruch 4, **dadurch gekennzeichnet, daß** der Sattel aus zwei Teilen (24, 25) gebildet ist, die sich axial vereinigen und zusammen die Vertiefung 17 begrenzen.

6. Vorrichtung nach Anspruch 5, **dadurch gekennzeichnet, daß** der Sattel (24, 25) in einer in die Außenfläche des Kopfes (12) des Brenners (4) eingearbeiteten Vertiefung (27) angeordnet ist.

7. Vorrichtung nach Anspruch 1, **dadurch gekennzeichnet, daß** die Dichtung (22) in einer in die Innenfläche des Stutzens (3) eingearbeiteten Vertiefung (21) angeordnet ist.

8. Vorrichtung nach einem der Ansprüche 2 bis 6, **dadurch gekennzeichnet, daß** die Dichtung eine Metalldichtung (2) mit C-förmigem Querschnitt oder eine selbstelastische Dichtung (20) mit U-förmigem Querschnitt ist.

9. Vorrichtung nach einem der Ansprüche 2 bis 6, **dadurch gekennzeichnet, daß** die Kühleinrichtungen der Dichtung (2, 22) einen Kreis (18) für den Umlauf einer Kühlflüssigkeit enthalten, wobei dieser Kreis der Kreis ist, der die Kühlung des Brennerkopfes (12) sichert.

10. Vorrichtung nach Anspruch 7, **dadurch gekennzeichnet, daß** die Kühleinrichtungen der Dichtung (22) einen den Stutzen (3) umhüllenden Mantel (23) enthalten, in dem eine Kühlflüssigkeit umläuft.

## Claims

1. Arrangement for putting into its position of use a plasma torch on the non-transferred arc type in a sleeve comprising a closing shutter and attached to apparatus which operates in elevated pressure and temperature conditions, without modification of these conditions, as well as its withdrawal, of the type comprising at least one circular sealing joint (2, 20, 22), interposed between the internal wall of the sleeve (3, 33) and the tip (12) of the torch (4) and surrounding the latter, characterised in that it comprises means (6, 13) for balancing the pressures on the one side and the other of the shutter (5) and means (18, 23) for cooling the joint, and in that the dimensions of the arrangement are such that the total length L1 of the sleeve (13) is equal to the length of the tip (12), L1 is greater than the twice the distance L2 between the tip (12) of the torch in its operative position and the plane upstream of the shutter (5) and the distance L3 between the plane upstream of the seal and the tip (12) of the torch is less than L1 - L2.

2. Arrangement according to claim 1, characterised in that the said means for balancing the pressures on one side and the other of the shutter comprise a communicating pipe (6) by-passing the shutter (5) and a valve (13) introduced in this pipe and interconnecting the side upstream of the shutter (5) with that downstream.

3. Arrangement according to claim 1, characterised in that the said seal (2, 20) is mounted on the tip (12) of the torch (4) in a peripheral groove (17).

4. Arrangement according to claim 3, characterised in that the said seal (2) is mounted in a peripheral groove (17) in a circular cradle (24, 25) mounted around the tip (12) of the torch (4).

5. Arrangement according to claim 4, characterised in that the said cradle is formed of two parts (24, 25) joined axially and defining between them the said groove (17).

6. Arrangement according to claim 5, characterised in that the said cradle (24, 25) is mounted in a groove (27) provided in the external surface of the tip (12) of the torch (4).

7. Arrangement according to claim 1, characterised in that the said seal (22) is disposed in a groove (21) provided in the internal surface of the sleeve (3).

8. Arrangement according to any one of claims 2 to 6, characterised in that the said seal is a metallic seal (2) of C-section or a self-elastic seal (20) of U-section.

9. Arrangement according to any one of claims 2 to 6, characterised in that the means for cooling the seal (2, 20) comprise a circuit (18) for circulating a cooling fluid which is that which provides cooling of the tip (12) of the torch.

10. Arrangement according to claim 7, characterised in that the means for cooling the seal (22) comprise a jacket (23) around the sleeve (3) and through which a cooling fluid is circulated.
